# FASCICULE DE BREVET EUROPEEN

(11) **EP 0 274 321 B1**
(45) Date de publication et mention de la délivrance du brevet: **21.03.1990**
(21) Numéro de dépôt: 87402903.6
(22) Date de dépôt: 18.12.1987
(51) Int. Cl.: F28F 9/02, F01P 11/18, F01P 11/02

(54) **Déflecteur et son utilisation pour protéger un flotteur d'indicateur de niveau dans un échangeur de chaleur**
Ablenkplatte und deren Verwendung zum Schutz eines Schwimmers für Füllstandsanzeiger in einem Wärmetauscher
Deflector and its use to protect a float for a level indicator in a heat exchanger

(30) Priorité: 06.01.1987 FR 8700055
(43) Date de publication de la demande: 13.07.1988
(73) Titulaire: VALEO, 75017 Paris (FR)
(72) Inventeur: Broglio, Marco, I-10026 Santena-Torino (IT)
(74) Mandataire: Gamonal, Didier

(56) Documents cités:
- FR-A- 2 466 002
- FR-A- 2 514 479
- FR-A- 2 557 687
- US-A- 3 406 751

## Description

L'invention concerne les échangeurs de chaleur, notamment les radiateurs de refroidissement pour véhicules automobiles, du type comportant une boîte à eau et un vase d'expansion qui lui est raccordé par une tubulure formée d'une seule pièce avec une partie au moins de la boîte à eau et une partie au moins du vase d'expansion, un flotteur appartenant à un indicateur de niveau d'eau étant disposé dans la tubulure.

Un tel radiateur est décrit dans le document FR-A 2 588 366.

Dans ce type d'échangeur de chaleur, le fonctionnement du flotteur risque d'être perturbé par des tourbillons et des remous provoqués par la circulation des fluides entre la boîte à eau et le vase d'expansion.

Le but de l'invention est d'éviter ces perturbations.

Ce but est atteint selon l'invention au moyen d'un déflecteur destiné à être mis en place dans la tubulure, ce déflecteur comprenant des moyens de positionnement par rapport à ladite tubulure, des parois définissant une chambre pour recevoir le flotteur, des moyens pour établir une communication limitée entre ladite chambre d'une part, des moyens définissant une conduite de dégazage pour le passage de bulles de gaz de la boîte à eau au vase d'expansion et des moyens définissant une conduite de circulation de fluide du vase d'expansion vers la boîte à eau.

Les moyens de positionnement peuvent comprendre au moins une paroi venant en appui contre une paroi de la tubulure. Ils peuvent comprendre, alternativement ou en supplément, au moins une saillie venant en butée contre un épaulement de la boîte à eau et/ou du vase d'expansion à l'extrémité de la tubulure. Avantageusement, une telle saillie peut s'effacer élastiquement lors de la mise en place du déflecteur.

Selon une autre caractéristique de l'invention, les moyens définissant une conduite de dégazage comprennent un décrochement, vers l'intérieur de la tubulure, d'une paroi de la chambre venant en appui contre une paroi de la tubulure.

L'invention prévoit également que les moyens définissant une conduite de circulation de fluide comprennent une paroi s'étendant longitudinalement dans la tubulure et divisant l'espace intérieur de celle-ci en deux sous-espaces, l'un des sous-espaces contenant la chambre et l'autre sous-espace contenant la conduite de circulation.

L' invention sera décrit ci-après plus en détail à l'aide d'un exemple préféré de réalisation, et des dessins annexés, dans lesquels:
- la figure 1 est une vue partielle d'un radiateur selon l'invention, en coupe selon la ligne I-I de la figure 2;
- la figure 2 est une vue partielle de dessus du radiateur;
- la figure 3 est une vue de dessus du déflecteur dont est équipé le radiateur;
- la figure 4 est une coupe du déflecteur selon la ligne IV-IV de la figure 1;
- la figure 5 est une vue de côté du déflecteur.

Le radiateur partiellement illustré à la figure 1, destiné au refroidissement du moteur d'un véhicule automobile, comprend une boîte à eau 1 disposée verticalement, associée à un collecteur 2 sous forme d'une plaque également verticale présentant une multiplicité de trous dans lesquels s'engagent de façon étanche les extrémités de tubes 3. Les tubes 3, disposés horizontalement, sont destinés à la circulation d'un liquide de refroidissement. Les tubes 3 traversent des ailettes 4 parallèles au collecteur 2, avec lesquelles ils sont en contact thermique.

Au-dessus du radiateur proprement dit, et notamment au-dessus de la boîte à eau 1, se trouve un vase d'expansion 5. La boîte à eau 1 et le vase d'expansion 5 sont reliés par une tubulure 7 formée d'une seule pièce, par exemple par injection de matière plastique, avec les parties de la boîte à eau et du vase d'expansion auxquelles elle se raccorde.

Dans la paroi de la tubulure 7 est monté un détecteur de niveau de liquide 8 comportant un flotteur 9 disposé à l'intérieur de la tubulure. Le détecteur est par exemple du type comprenant un contact électrique influencé par un aimant porté par le flotteur, tel que décrit dans le document FR-A 2 506 012. Le détecteur 8 est relié à un voyant placé au tableau de bord du véhicule.

Selon l'invention, un déflecteur 10 est mis en place dans la tubulure 7 pour protéger le flotteur 9 contre les turbulences dues aux échanges de fluides entre la boîte à eau 1 et le vase d'expansion 5.

Le déflecteur 10 comprend, comme on le voit plus particulièrement à la figure 4, une portion de paroi 11 s'étendant selon la direction longitudinale de la tubulure 7, laquelle est légèrement incurvée, et tapissant la paroi de la tubulure, représentée en traits mixtes et notée 12 à la figure 4, sur une fraction de son périmètre. Une autre portion de paroi 13 du déflecteur, s'étendant également longitudinalement par rapport à la tubulure, partage l'espace interne de celle-ci en deux sous-espaces 14 et 15. Les portions de paroi 11 et 13 se raccordent entre elles en 16, la portion de paroi 11 présentant, à l'opposé de la jonction 16, un bord longitudinal libre 17.

Le déflecteur 10 présente également une paroi supérieure 18 et une paroi inférieure 19 séparant l'intérieur de la tubulure de celui du vase d'expansion et de celui de la boîte à eau respectivement. Les parois extrêmes 18 et 19 se raccordent aux portions de parois 11 et 13 pour définir, en coopération avec ces dernières et avec la portion de la paroi 12 de la tubulure comprise entre le bord libre 17 de la portion de paroi 11 et le bord libre 20 de la portion de paroi 13 une chambre 21 contenue dans le sous-espace 14 et dans laquelle se trouve le flotteur 9. La chambre 21 est en communication limitée avec le vase d'expansion 5 et avec la boîte à eau 1 par des encoches 22 et 23 ménagées dans les parois 18 et 19 respectivement.

La portion de paroi 11 du déflecteur s'écarte de la paroi 12 de la tubulure, sur une petite fraction de son extension circonférentielle, pour former, entre la portion de paroi 11 et la paroi 12, une conduite longitudinale 24 reliant la boîte à eau et le vase d'expansion. Cette conduite 24, dite conduite de dégazage, qui s'étend le long de la paroi de la tubulure dans la zone où sa courbure longitudinale tourne sa convexité vers l'intérieur, permet aux bulles de gaz qui se rassemblent à la partie supérieure de la boîte à eau 1 de passer dans le vase d'expansion 5.

Le sous-espace 15 délimité par la portion de paroi 13, qui communique librement avec la boîte à eau d'une part et le vase d'expansion d'autre part, constitue une conduite de circulation de liquide du vase d'expansion vers la boîte à eau. Cette conduite est partagée en deux par une nervure de renforcement 25 dépendant de la paroi 13 et dont la crête s'appuie contre la paroi 12 de la tubulure, cette nervure s'étendant longitudinalement en suivant la courbure de la tubulure.

La portion de paroi 11 du déflecteur, le bord libre 20 de la portion de paroi 13 et la crête de la nervure 25,en s'appuyant contre la paroi 12 de la tubulure, assurent un positionnement transversal du déflecteur dans cette dernière. La paroi supérieure 18, qui s'étend à l'extrémité supérieure de la tubulure 7, s'appuie par un prolongement 26 sur un épaulement 27 formé par la paroi du vase d'expansion à l'en droit où il se raccorde à la tubulure. Cette butée empêche le déflecteur de se déplacer vers le bas. Une saillie 28 prolongeant vers le bas la nervure 25 s'appuie sur la paroi 29 de la boîte à eau 1 à l'endroit où elle se raccorde à la tubulure. Cette butée empêche le déflecteur de se déplacer vers le haut. La saillie 28 peut s'effacer élastiquement pour permettre l'introduction du déflecteur par le haut.

D'autres nervures de renforcement sont prévues sur les parois d'extrémité 18 et 19 du déflecteur.

## Revendications

1. Echangeur de chaleur, notamment un radiateur de refroidissement pour véhicules automobiles, du type comportant une boîte à eau (1) et un vase d'expansion (5) qui lui est raccordé par une tubulure (7) formée d'une seule pièce avec une partie au moins de la boîte à eau (1) et une partie au moins du vase d'expansion (5), un flotteur (9) appartenant à un indicateur (8) de niveau d'eau étant disposé dans la tubulure (7), caractérisé en ce qu'un déflecteur (10) est mis en place dans la tubulure (7) et comprend des parois définissant une chambre (21) pour recevoir le flotteur (9), des moyens de positionnement par rapport à ladite tubulure (7), au moins une ouverture (22, 23) ménagée dans l'une au moins desdites parois (18, 19) pour établir une communication limitée entre ladite chambre (21) d'une part et le vase d'expansion (5) et/ou la boîte à eau (1) d'autre part, des moyens définissant une conduite de dégazage (24) pour le passage de bulles de gaz de la boîte à eau (1) au vase d'expansion (5) et des moyens définissant une conduite de circulation de fluide (15) du vase d'expansion (5) vers la boîte à eau (1).

2. Echangeur selon la revendication 1, caractérisé en ce que les moyens de positionnement comprennent au moins une paroi (11) venant en appui contre une paroi (12) de la tubulure.

3. Echangeur selon l'une des revendications précédentes, caractérisé en ce que les moyens de positionnement comprennent au moins une saillie (26, 28) venant en butée contre un épaulement (27, 29) de la boîte à eau et/ou du vase d'expansion à l'extrémité de la tubulure.

4. Echangeur selon la revendication 3, caractérisé en ce qu'une telle saillie (28) peut s'effacer élastiquement lors de la mise en place du déflecteur.

5. Echangeur selon l'une des revendications précédentes, caractérisé en ce que les moyens définissant une conduite de dégazage (24) comprennent un décrochement, vers l'intérieur de la tubulure, d'une paroi (11) de la chambre venant en appui contre une paroi (12) de la tubulure.

6. Echangeur selon l'une des revendications précédentes, caractérisé en ce que les moyens définissant une conduite de circulation de fluide (15) comprennent une paroi (13) s'étendant longitudinalement dans la tubulure et divisant l'espace intérieur de celle-ci en deux sous-espaces (14, 15), l'un des sous-espaces contenant ladite chambre (21) et l'autre sous-espace contenant la conduite de circulation de fluide.

## Patentansprüche

1. Wärmetauscher, insbesondere Kühlradiator für Kraftfahrzeuge, von der Art, die einen Wasserkasten (1) und ein Expansionsgefäß (5) enthält, welches daran über einen Stutzen (7) angeschlossen ist, der aus einem Stück mit wenigstens einem Teil des Wasserkastens (1) und wenigstens einem Teil des Expansionsgefäßes (5) besteht, wobei ein Schwimmer für einen Füllstandsanzeiger im Stutzen angeordnet ist, dadurch gekennzeichnet, daß eine Ablenkplatte (10) in den Stutzen (7) eingebaut ist und Wände vorhanden sind, die eine Kammer (21) zur Aufnahme des Schwimmers (9) begrenzen sowie die Positioniermittel im Verhältnis zum genannten Stutzen (7), wenigstens eine in mindestens einer der genannten Wände (18, 19) angebrachte Öffnung (22, 23) zur Herstellung einer begrenzten Verbindung zwischen der genannten Kammer (21) einerseits und dem Expansionsgefäß (5) und/oder dem Wasserkasten (1) andererseits, Mittel zur Begrenzung einer Entgasungsleitung (24) für den Übertritt von Gasblasen aus dem Wasserkasten (1) in das Expansionsgefäß (5) sowie Mittel zur Begrenzung einer Leitung für die Zirkulation von Flüssigkeit (15) aus dem Expansionsgefäß (5) in den Wasserkasten (1).

2. Wärmetauscher nach Anspruch 1, dadurch gekennzeichnet, daß die Positioniermittel wenigstens eine Wand (11) enthalten, die auf einer Wand (12) des Stutzens aufliegt.

3. Wärmetauscher nach einem der vorherigen Ansprüche, dadurch gekennzeichnet, daß die Positioniermittel wenigstens einen Vorsprung (26, 28) enthalten, der an einen Bund (27, 29) des Wasserkastens und/oder des Expansionsgefäßes am Ende des Stutzens anschlägt.

4. Wärmetauscher nach Anspruch 3, dadurch gekennzeichnet, daß ein derartiger Vorsprung (28) beim Einbau der Ablenkplatte elastisch nachgeben kann.

5. Wärmetauscher nach einem der vorherigen Ansprüche, dadurch gekennzeichnet, daß die Mittel zur Begrenzung einer Entgasungsleitung (24) einen zum Innern des Stutzens hin gerichteten Absatz einer Wand (11) der Kammer enthalten, der auf einer Wand (12) des Stutzens aufliegt.

6. Wärmetauscher nach einem der vorherigen Ansprüche, dadurch gekennzeichnet, daß die Mittel zur Begrenzung einer Leitung für die Zirkulation von Flüssigkeit (15) eine Wand (13) einschließen, die sich innerhalb des Stutzens in Längsrichtung erstreckt und den Innenraum derselben in zwei Unterräume (14, 15) unterteilt, wobei der eine der Unterräume die genannte Kammer (21) und der andere Unterraum die Leitung für die Zirkulation von Flüssigkeit enthält.

## Claims

1. A heat exchanger, especially a cooling radiator for automotive vehicles, of the type comprising a water box (1) and an expansion (5) , which is connected to it through a pipe (7) that is formed in one piece with at least a part of the water box (1) and at least a part of the expansion chamber (5), a float (9) forming part of a water level indicator (8) being disposed in the pipe (7), characterised in that a deflector (10) is mounted in the pipe (7) and comprises walls defining a chamber (21) for receiving the float (9), means for positioning with respect to the said pipe (7), at least one opening (22, 23) formed in at least one of the said walls (18, 19) so as to establish limited communication between the said chamber (21) on the one hand, and the expansion chamber (5) and/or the water box (1) on the other hand, means defining a vent passage (24) for the passage of gas bubbles therethrough from the water box (1) to the expansion chamber (5), and means defining a conduit (15) for circulation of fluid from the expansion chamber (5) towards the water box (1).

2. An exchanger according to Claim 1, characterised in that the positioning means comprise at least one wall (11) in abutment against a wall (12) of the pipe.

3. An exchanger according to one of the preceding Claims, characterised in that the positioning means comprise at least one projection (26, 28) in abutment against a shoulder (27, 29) of the water box and/or of the expansion chamber (5) at the end of the pipe.

4. An exchanger according to Claim 3, characterised in that a said projection (28) is capable of resiliently retracting when the deflector is being mounted in place.

5. An exchanger according to one of the preceding Claims, characterised in that the means defining a vent passage (24) comprise a bulge, directed towards the inside of the pipe and formed in a wall (11) of the chamber in abutment against a wall (12) of the pipe.

6. An exchanger according to one of the preceding Claims, characterised in that the means defining a conduit (15) for circulation of fluid comprise a wall (13) extending longitudinally in the pipe and dividing the interior space of the latter into two sub-spaces (14, 15), one of the sub-spaces containing the said chamber (21) and the other subspace containing the conduit for circulation of fluid.
